# EUROPÄISCHE PATENTSCHRIFT

(11) **EP 2 509 843 B1**
(45) Veröffentlichungstag und Bekanntmachung des Hinweises auf die Patenterteilung: **18.11.2015**
(21) Anmeldenummer: 10784288.2
(22) Anmeldetag: 19.11.2010
(51) Int. Cl.: B61C 17/04

(54) **GERÜSTFUSS**
FRAME FOOT
BASE D'OSSATURE

(30) Priorität: 08.12.2009 DE 102009057621; 22.12.2009 DE 102009060936
(43) Veröffentlichungstag der Anmeldung: 17.10.2012
(73) Patentinhaber: Siemens Aktiengesellschaft, 80333 München (DE)
(72) Erfinder: KROISS, Manuel, 85258 Ebersbach (DE); FEGE, Alexander, 86157 Augsburg (DE); FLEISCHMANN, Dirk, 80807 München (DE); GARCIA FRANCISCO, Ignacio, 80339 München (DE); WOLF, Sebastian, 85640 Putzbrunn (DE)
(86) Internationale Anmeldenummer: PCT/EP2010/067803
(87) Internationale Veröffentlichungsnummer: WO 2011/069806

(56) Entgegenhaltungen:
- DE-A1- 3 634 545
- GB-A- 2 179 842

## Beschreibung

Die Erfindung betrifft einen Gerüstfuß zum Befestigen von Gerüsten und/oder Schränken in einem Schienenfahrzeug.

Solche Gerüstfüße kommen bei der Herstellung von Schienenfahrzeugen, insbesondere Lokomotiven, zum Einsatz, bei denen Gerüste oder Schränke in dem Wagenkasten des Schienenfahrzeugs zu befestigen sind. Zur Vereinfachung der Montage wird gefordert, dass der Gerüstfuß einen Toleranzausgleich sowohl in einer Längsrichtung, die beispielsweise die Fahrtrichtung des Schienenfahrzeuges ist, als auch in Höhenrichtung ermöglichen soll. Aus der Praxis ist bekannt, dass ein Gerüstfuß mit Profilschienen, ausgerüstet ist, die eine Verschiebung des gesamten Gerüstes in Längsrichtung ermöglichen. Zum Toleranzausgleich in Höhenrichtung sind Rohrteleskope vorgesehen, wobei eine Verschraubung durch Hammerkopfschraubensysteme erfolgt.

Die GB 2 179 842 A offenbart einen Auflagerbock zum Halten schwerer Lasten, wie beispielsweise einem elektrischen Heizgerät, an einer Wandung. Der besagte Auflagerbock besteht aus drei Einheiten, die in einer Querschnittsansicht leicht U-förmig ausgebildet sind. Eine der Einheiten ist an einem Biegeabschnitt fest mit der zweiten Einheit verbunden, wobei die zweite und dritte Einheit an unterschiedlichen Stellen miteinander verbunden werden können, so dass sich eine Höhenverstellbarkeit ergibt.

Aufgabe der Erfindung ist es, einen Gerüstfuß bereitzustellen, der kostengünstig herstellbar ist und den Einsatz von Normschrauben ermöglicht.

Die Erfindung löst diese Aufgabe durch einen Gerüstfuß mit einem an einer Befestigungswand des Schienenfahrzeugs anbringbaren Tragrahmen, der ein Plateau aufweist, das sich in einer montierten Stellung parallel zur Befestigungswand erstreckt, einer in das Plateau eingebrachten Durchgangsöffnung, einem in der Durchgangsöffnung angeordneten Einstellabschnitt, der zum Toleranzausgleich solange in Höhenrichtung verschoben ist, bis die zur Montage eines Gerüsts oder Schrankes richtige Höhe des Gerüstfußes erreicht ist, und der anschließend zur Herstellung einer festen Verbindung mit dem Plateau verschweißt ist, einem in dem Einstellabschnitt ausgebildeten Langloch und Verbindungsmitteln, die beweglich in dem Langloch angeordnet und zum Verbinden mit den zur Montage vorgesehenen Schränken und/oder Gerüsten eingerichtet sind.

Erfindungsgemäß ist ein Gerüstfuß bereitgestellt, der einfach herstellbar ist. So verfügt der erfindungsgemäße Gerüstfuß über einen Tragrahmen, der zum Anbringen an der Befestigungswand vorgesehen ist. Beispielsweise wird der Tragrahmen einfach auf dem Boden eines Wagenkastens des Schienenfahrzeugs abgestellt. In dem Tragrahmen ist eine Durchgangsöffnung zur Aufnahme eines Einstellabschnitts vorgesehen. Der Einstellabschnitt kann beliebig tief in die Durchgangsöffnung eingesteckt werden. Da der Schrank oder das Gerüst sich auf dem Einstellabschnitt abstützen, ist ein Höhenausgleich ermöglicht. Weist der Einschnittabschnitt die richtige Höhe auf, wird dieser mit dem Tragrahmen verschweißt, so dass eine feste Verbindung zwischen Einstellabschnitt und Tragrahmen bereitgestellt ist. Zum Toleranzausgleich in Längsrichtung ist in dem Einsteckabschnitt ein sich in Längsrichtung erstreckendes Langloch vorgesehen, in dem Verbindungsmittel aufgenommen sind. Die Verbindungsmittel sind beispielsweise Schrauben, Rastelemente und dergleichen.

Der Tragrahmen ist einfach ausgebildet und kann unabhängig vom Einsteckabschnitt als Stangenware gefertigt werden. Dies gilt entsprechend für den Einstellabschnitt und die Verbindungsmittel, so dass nach dem Zusammenbringen dieser drei Bestandteile ein kostengünstiger Gerüstfuß im Rahmen der Erfindung bereitgestellt ist.

Gemäß einer zweckmäßigen Ausgestaltung der Erfindung ist der Tragrahmen im Querschnitt U-förmig ausgestaltet und weist zwei sich rechtwinklig zum Plateau erstreckende Fußabschnitte auf, die sich in montierter Stellung an der Befestigungswand abstützen.

Gemäß einer bevorzugten Ausgestaltung der Erfindung weist der Halterahmen Montagehilfsmittel auf, die zum montagegerechten Halten der Verbindungsmittel eingerichtet sind, wobei sich die Montagehilfsmittel parallel zum Plateau, das sich parallel zur Befestigungswand erstreckt, unbeweglich sind. Auf diese Art und Weise kann zunächst der Einstellabschnitt mit dem Traggerüst verschweißt werden und anschließend die Verbindungsmittel zugefügt werden. Die Montagehilfsmittel halten die Verbindungsmittel, die beispielsweise als Schraube- oder Rastmittel ausgebildet sind, in dem Langloch. Auf diese Art und Weise ist das nachträgliche Montieren der Schränke und Gerüste vereinfacht.

Vorteilhafterweise sind die Montagehilfsmittel fest mit den Fußabschnitten verbunden. Diese Art der Montagehilfsmittel sind besonders kostengünstig herstellbar.

Gemäß einer bevorzugten Ausgestaltung weisen die Montagehilfsmittel eine sich zwischen den Fußabschnitten der Streckenbefestigungsabschnitt und sich rechtwinklig zum Befestigungsabschnitt erstreckende Ablegeabschnitte auf. Die Ablegeabschnitte dienen zum Halten der Verbindungsmittel, also beispielsweise der Schrauben, vor ihrem Verschrauben mit den Gerüsten oder Schränken. Dies erleichtert die Montage.

Zweckmäßigerweise weisen die Verbindungsmittel einen Schaftabschnitt auf, der sich durch das Langloch hindurch erstreckt.

Gemäß einer Ausgestaltung der Erfindung weist der Schaftabschnitt Rastmittel auf. Abweichend davon verfügt der Schaftabschnitt über ein Außengewinde, so dass die Verbindungsmittel eine Schraubverbindung sind.

Gemäß einer diesbezüglichen Weiterentwicklung weist der Schaftabschnitt Anschlagsnasen auf, die sich seitlich aus dem Schaftabschnitt erstrecken. Wird der Schaftabschnitt in das Langloch eingeführt, verhindern die Rastnasen ein Mitdrehen der Schraube als Verbindungsmittel.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figur 1: eine perspektivische Darstellung eines Ausführungsbeispiels des erfindungsgemäßen Gerüstfußes ohne Einstellabschnitt,
- Figur 2: den Gerüstfuß gemäß Figur 1 in einer ersten Ansicht,
- Figur 3: den Gerüstfuß gemäß Figur 1 in einer zweiten Seitenansicht,
- Figur 4: ein Ausführungsbeispiel des erfindungsgemäßen Gerüstfußes mit Einstellblech,
- Figur 5: den Gerüstfuß gemäß Figur 4 mit Einstellblech und Verbindungsmittel zeigen.

Figur 1 zeigt ein Ausführungsbeispiel des erfindungsgemäßen Gerüstfußes 1 in einer perspektivischen Darstellung, wobei die Verbindungsmittel und das Einstellblech aus Gründen der Übersichtlichkeit nicht dargestellt sind. Es ist erkennbar, dass der Gerüstfuß 1 aus einem Tragrahmen 2 besteht. Der Tragrahmen 2 weist zwei Fußbleche 3 und 4 auf, die sich parallel zueinander erstrecken und über ein Plateau 5 miteinander verbunden sind. Im montierten Zustand werden die Fußabschnitte 3, 4, die beispielsweise Fußbleche sind, auf den Boden eines Schienenfahrzeugs abgestellt, so dass sich das Plateau 5 parallel zu dem Boden und damit der Befestigungswand des Schienenfahrzeugs erstreckt, an dem der Gerüstfuß 1 montiert werden soll. In das Plateau 5 ist eine Durchgangsöffnung 6 eingebracht. Weiterhin sind Montagehilfsmittel 7, 8, 9 erkennbar, die sich zwischen den beiden Fußabschnitten 3 und 4 erstrecken und fest mit diesen verbunden sind.

Figur 2 zeigt den Gerüstfuß 1 gemäß Figur 1 in einer Seitenansicht, in der die Montagehilfsmittel 7, 8, 9 genauer zu erkennen sind. Es ist erkennbar, dass die Montagehilfsmittel 7, 8, 9 einen sich zwischen den Fußabschnitten 3 und 4 erstreckenden Befestigungsabschnitt 9 aufweisen, der somit bezüglich des Plateaus 5 in Höhenrichtung unbeweglich ist. An seiner dem Plateau 5 zugewandten Seite weist der Befestigungsabschnitt 9 zwei frei gebogene Ablegeabschnitte 7, 8 auf, die zu unterschiedlichen Seiten rechtwinklig zum Befestigungsabschnitt 9 gebogen sind.

Figur 3 zeigt den Gerüstfuß 1 gemäß den Figuren 1 und 2 in einer Vorderansicht, in der erkennbar ist, dass die Ablegeabschnitte 7 und 8 zu unterschiedlichen Seiten bezüglich des Befestigungsabschnittes 9 verbogen sind. Auf diese Art und Weise kann eine Schraube oder ein sonstiges Verbindungsmittel einfach auf den Ablegeabschnitten 7, 8 abgelegt werden, so dass eine Montage, beispielsweise ein Verschrauben oder dergleichen, vereinfacht ist.

Figur 4 zeigt ein Ausführungsbeispiel des Gerüstfußes 1 mit einem Einstellblech 10, das in die Durchgangsöffnung 6 des Plateaus 5 eingesteckt wurde und in diesem höhenverstellbar ist. Das Einstellblech 10 ist mit anderen Worten in Höhenrichtung bezüglich des Plateaus 5 verschiebbar, so dass ein Toleranzausgleich in Höhenrichtung durch das Einstellblech 10 bereitgestellt ist. Ein zu befestigendes Gerüst kann dann auf dem verschweißten Einstellblech 10 abgestellt werden.

Bei der Montage wird das Einstellblech 10 solange in Höhenrichtung verschoben, bis die zur Montage der Schränke und Gerüste richtige Höhe des Gerüstfußes 1 erreicht ist. Anschließend wird das Einstellblech 10 mit dem Plateau 5 verschweißt, so dass zwischen dem Einstellblech 10 und dem Plateau 5 eine feste Verbindung hergestellt ist. In dem Einstellblech 10 ist ein Langloch 11 ausgebildet, das die Aufnahme eines Verbindungsmittels ermöglicht, wobei das Verbindungsmittel in Richtung des Langloches verschiebbar ist, so dass auch in einer Längsrichtung oder horizontalen Richtung ein Toleranzausgleich ermöglicht ist.

Figur 5 zeigt den Gerüstfuß 1 gemäß Figur 4 in einer quer geschnittenen Ansicht, wobei ein Verbindungsmittel 12 in das Langloch 11 des Einstellabschnitts oder Einstellblechs 10 eingeführt wurde. Ferner sind Schweißnähte 13 erkennbar, die eine feste Verbindung des Einstellblechs 10 mit dem Plateau 5 des Tragrahmens 2 erzeugen. In Figur 5 ist die Höhenverstellbarkeit des Einstellblechs 10 vor dem Verschweißen durch einen Doppelpfeil angedeutet.

Weiterhin ist erkennbar, dass die Verbindungsmittel 12 ein Außengewinde 14 aufweisen, so dass die Verbindungsmittel 12 als Schraubverbindung ausgestaltet sind. Die Schraubverbindung weist einen Schaft 15 auf, mit dem sich die Schraubverbindung durch das Langloch 11 hindurch erstreckt. Weiterhin ist eine Anschlagsnase 16 vorgesehen, die aus dem Schaft 15 seitlich hervorragt. Wird der Schaft 15 mit seiner Anschlagsnase 16 in das Langloch 11 des Einstellblechs 10 geführt, schlägt die Anschlagsnase 16 bei dem Einleiten einer Drehbewegung, also beispielsweise beim Aufschrauben einer Mutter auf das Außengewinde 14 des Schafts 15, an die innere Begrenzung des Langloches 11 an, so dass ein Mitdrehen des Verbindungsmittels 12 beim Aufschrauben der Mutter verhindert ist. Auf diese Weise wird die Montage des Gerüstfußes 1 vereinfacht.

## Patentansprüche

1. Gerüstfuß (1) zum Befestigen von Gerüsten und/oder Schränken in einem Schienenfahrzeug, mit
- einem an einer Befestigungswand des Schienenfahrzeugs anbringbaren Tragrahmen (2), der ein Plateau (5) aufweist, das sich in einer montierten Stellung parallel zur Befestigungswand erstreckt,
- einer in das Plateau (5) eingebrachten Durchgangsöffnung (6),
- einem in der Durchgangsöffnung (6) angeordneten Einstellabschnitt (10), der zum Toleranzausgleich solange in Höhenrichtung verschoben ist, bis die zur Montage eines Gerüsts oder Schrankes richtige Höhe des Gerüstfußes (1) erreicht ist, und der anschließend zur Herstellung einer festen Verbindung mit dem Plateau (5) verschweißt ist,
- einem in dem Einstellabschnitt (10) ausgebildeten Langloch (11) und
- Verbindungsmitteln (12), die beweglich in dem Langloch (11) angeordnet und zum Verbinden mit den zur Montage vorgesehenen Schränken und/oder Gerüsten eingerichtet sind.

2. Gerüstfuß (1) nach Anspruch 1,**dadurch gekennzeichnet,**
**dass** der Tragrahmen (2) im Querschnitt U-förmig ausgestaltet ist und zwei sich rechtwinklig zum Plateau (5) erstreckende Fußabschnitte (3, 4) aufweist, die sich in montierter Stellung an der Befestigungswand abstützen.

3. Gerüstfuß (1) nach Anspruch 2,**dadurch gekennzeichnet, dass** der Tragrahmen (2) Montagehilfsmittel (7, 8, 9) aufweist, die zum montagegerechten Halten der Verbindungsmittel (12) eingerichtet und parallel zum Plateau (5) unbeweglich sind.

4. Gerüstfuß (1) nach Anspruch 3,**dadurch gekennzeichnet, dass** die Montagehilfsmittel (7, 8, 9) fest mit den Fußabschnitten (3, 4) verbunden sind.

5. Gerüstfuß (1) nach Anspruch 4,
**dadurch gekennzeichnet, dass** die Montagehilfsmittel (7, 8, 9) einen sich zwischen den Fußabschnitten (3, 4) erstreckenden Befestigungsabschnitt (9) und sich rechtwinklig zum Befestigungsabschnitt (9) erstreckende Ablegeabschnitte (7, 8) aufweisen.

6. Gerüstfuß (1) nach einem der vorhergehenden Ansprüche, **dadurch gekennzeichnet, dass** die Verbindungsmittel (12) einen Schaftabschnitt (15) aufweisen, der sich durch das Langloch (11) hindurch erstreckt.

7. Gerüstfuß (1) nach Anspruch 6,
**dadurch gekennzeichnet, dass** der Schaftabschnitt (15) mit wenigstens einer Anschlagsnase (16) versehen ist.

8. Gerüstfuß (1) nach Anspruch 6,
**dadurch gekennzeichnet, dass** der Schaftabschnitt (15) über ein Außengewinde (14) verfügt.

## Claims

1. Frame foot (1) for fastening frames and/or cabinets in a rail vehicle, having
- a support frame (2) which can be attached to a fastening wall of the rail vehicle and which has a plateau (5) which extends parallel to the fastening wall when in a mounted position,
- a through-passage (6) incorporated into the plateau (5),
- an adjustment section (10) arranged in the through-passage (6), which is displaced in the height direction for tolerance compensation until the height of the frame foot (1) which is correct for the mounting of a frame or cabinet is achieved, and which is subsequently welded to establish a fixed connection to the plateau (5),
- an oblong hole (11) formed in the adjustment section (10) and
- connection means (12) which are movably arranged in the oblong hole (11) and configured to connect to the cabinets and/or
frames provided for mounting.

2. Frame foot (1) according to claim 1, **characterised in that** the support frame (2) is embodied with a U-shaped cross section and has two foot sections (3, 4) which extend at right angles to the plateau (5) and which are supported against the fastening wall in the mounted position.

3. Frame foot (1) according to claim 2, **characterised in that** the support frame (2) has mounting support means (7, 8, 9) which are designed to hold the connection means (12) in accordance with the mounting and which cannot be moved parallel to the plateau (5).

4. Frame foot (1) according to claim 3, **characterised in that** the mounting support means (7, 8, 9) are connected to the foot sections (3, 4) in a fixed manner.

5. Frame foot (1) according to claim 4, **characterised in that** the mounting support means (7, 8, 9) have a fastening section (9) extending between the foot sections (3, 4) and depositing sections (7, 8) which extend at right angles to the fastening section (9).

6. Frame foot (1) according to one of the preceding claims, **characterised in that** the connection means (12) have a shaft section (15) which extends through the oblong hole (11).

7. Frame foot (1) according to claim 6, **characterised in that** the shaft section (15) is provided with at least one stop lug (16).

8. Frame foot (1) according to claim 6, **characterised in that** the shaft section (15) possesses an external thread (14).

## Revendications

1. Base (1) d'ossature pour la fixation d'ossatures et/ou d'armoires dans un véhicule ferroviaire, comprenant
- un cadre (2) de support pouvant être mis sur une paroi de fixation du véhicule ferroviaire et ayant un plateau (5), lequel s'étend dans un état monté parallèle à la paroi de fixation,
- une ouverture (6) de passage ménagée dans le plateau (5),
- une partie (10) de réglage, qui est mise dans l'ouverture (6) de passage et qui, pour compenser des tolérances, est déplacée dans une direction en hauteur jusqu'à ce que soit atteint le niveau de la base (1) d'ossature correct pour le montage d'une ossature ou d'une armoire et qui, ensuite, pour la réalisation d'une liaison fixe, est soudée au plateau (5),
- une boutonnière (11) formée dans la partie (10) de réglage, et
- des moyens (12) de liaison, qui sont montés mobiles dans la boutonnière (11) et qui sont conçus pour la liaison des armoires et/ou des ossatures prévues pour le montage.

2. Base (1) d'ossature suivant la revendication 1, **caractérisée en ce que** le cadre (2) de support a une section transversale en forme de U et a deux parties (3, 4) de base qui s'étendent à angle droit par rapport au plateau (5) et qui, à l'état monté, s'appuient sur la paroi de fixation.

3. Base (1) d'ossature suivant la revendication 2, **caractérisée en ce que** le cadre (2) de support a des moyens (7, 8, 9) facilitant le montage, qui sont conçus pour le maintien correct pour le montage des moyens (12) de liaison et qui sont immobiles parallèlement au plateau (5).

4. Base (1) d'ossature suivant la revendication 3, **caractérisée**
**en ce que** les moyens (7, 8, 9) facilitant le montage sont reliés rigidement aux parties (3, 4) de base.

5. Base (1) d'ossature suivant la revendication 4, **caractérisée en ce que** les moyens (7, 8, 9) facilitant le montage ont une partie (9) de fixation s'étendant entre les parties (3, 4) de base et des parties (7, 8) de dépose s'étendant à angle droit par rapport à la partie (9) de fixation.

6. Base (1) d'ossature suivant l'une des revendication précédentes, **caractérisée en ce que** les moyens (12) de liaison ont une partie (15) de tige qui passe dans la boutonnière (11).

7. Base (1) d'ossature suivant la revendication 6, **caractérisée en ce que** la partie (15) de tige est pourvue d'au moins un bec (16) de butée.

8. Base (1) d'ossature suivant la revendication 6, **caractérisée en ce que** la partie (15) de tige dispose d'un filetage (14) extérieur.
